# EUROPÄISCHE PATENTSCHRIFT

(11) **EP 2 708 648 B1**
(45) Veröffentlichungstag und Bekanntmachung des Hinweises auf die Patenterteilung: **03.07.2019**
(21) Anmeldenummer: 13004242.7
(22) Anmeldetag: 28.08.2013
(51) Int. Cl.: E01B 27/00, E01B 29/02

(54) **Vorrichtung zur Erstellung und/oder Sanierung einer Bahnstrecke**
Device for construction and/or renovation of a railway track
Dispositif destiné à la réalisation et/ou à la rénovation d'une voie ferrée

(30) Priorität: 12.09.2012 DE 102012017997
(43) Veröffentlichungstag der Anmeldung: 19.03.2014
(73) Patentinhaber: Zuercher Holding GmbH, 77974 Meissenheim (DE)
(72) Erfinder: Zuercher, Ralf, 77974 Meissenheim (DE)
(74) Vertreter: Mehl-Mikus, Claudia

(56) Entgegenhaltungen:
- EP-A1- 1 369 529
- EP-A2- 2 295 638
- DE-A1- 3 834 313
- DE-A1- 4 208 801
- DE-A1- 4 208 803
- DE-B3-102010 045 068
- DE-U1- 9 307 161
- FR-A1- 2 625 519

## Beschreibung

Die Erfindung betrifft eine Vorrichtung zur Erstellung und/oder Sanierung einer aus einem Unterbau sowie aus einem Gleis bestehenden Bahnstrecke.

Bahnstrecken bestehen aus einem Unterbau, auf dem sich das Gleis befindet. Der Unterbau besteht dabei aus mehreren Schichten, insbesondere aus einer Kiesschicht (auch Planumsschutzschicht genannt) sowie aus einer darauf befindlichen Schotterschicht. Der Unterbau kann dabei noch weitere Schichten aufweisen. Das Gleis besteht aus den quer verlaufenden Schwellen, auf denen die Schienen befestigt sind. Nach der Erstellung einer Bahnstrecke muß diese von Zeit zu Zeit saniert werden. Dies betrifft insbesondere den Unterbau mit seinen Unterbauschichten.

Es sind verschiedene Maschinen bekannt, um die Gleise sowie die beispielsweise aus Kiesschicht und Schotterschicht bestehenden Unterbauschichten gemäß vorgegebenen Profilquerschnitten einzubauen. Bislang werden diese Bautätigkeiten beim Neubau von Gleisstrecken oder bei der Sanierung von bestehenden Gleisstrecken (ohne vorhandenes Gleis) immer mit unterschiedlichen Arbeitseinheiten ausgeführt. Üblicherweise werden die Unterbauschichten wie Schotterschichten und Kiesschichten mit üblichen Baugeräten wie Bagger, Walzen sowie anderen üblichen Maschinen eingebaut.

Darüber hinaus gibt es auch Maschinen, welche Neubaugleise maschinell einbauen und dabei eine hohe Vorbauleistung erreichen. Im Zusammenhang mit dieser maschinellen Gleisvorbauleistung (bei abgebautem, nicht vorhandenem Gleis) ist es jedoch erforderlich, die Unterbauschichten des Unterbaus im Vorfeld einzubauen. Hier ist es zwar möglich, die unterste Schicht, nämlich die Planumsschutzschicht des Regelaufbaus mit sogenannten Fertigern einzubauen, doch ist dadurch noch lange nicht ein kontinuierliches Einbauverfahren geschaffen, welches hinsichtlich Maschinenaufwand und Wirtschaftlichkeit akzeptabel wäre.

Die DE 10 2010 045 068 B3 zeigt ein Sanierverfahren für den mehrschichtigen Unterbau bei Bahnstrecken unter Verwendung eines Kopf-Arbeitswagens der eingangs angegebenen Art. Dieser Kopf-Arbeitswagen ist dabei unmittelbarer Bestandteil des Arbeitszuges als solchem, d. h. der Kopf-Arbeitswagen ist mit den dahinter befindlichen Arbeitswagen dieses Arbeitszuges gekoppelt. Dies bedeutet auch, dass der Kopf-Arbeitswagen auf dem Gleis verfahrbar ist. Auf dem Kopf-Arbeitswagen ist eine Aushubeinrichtung in der Art eines Baggers angeordnet.

DE 93 07 161 U1 beschreibt eine Vorrichtung zur kontinuierlichen Herstellung eines Gleisschotterplanums, die einen Schotterfertiger und einen vorlaufenden, separaten sowie entkoppelten PSS-Fertiger aufweist, der eine Einbaueinrichtung zur Fertigung der Planumsschutzschicht (PSS) aufweist, die in Bezug auf die Bewegungsrichtung hinter dem Rad- oder Raupenfahrwerk angeordnet ist. Um dem dahinter fahrenden Schotterfertiger den benötigten Schotter entgegen der Arbeitsrichtung zuzuführen, hat der PSS-Finisher seitlich eine Fördereinrichtung.Diese erstreckt sich vom vorderen Ende des PSS-Finishers, an dem eine Vorrichtung zur Aufnahme des mittels LKW angelieferten Schotters vorliegt, über dessen hinteres Ende hinaus, um den Schotter am hinteren Ende des Finishers auf die dort fertiggestellte Planumsschutzschicht vor dem nachfolgenden Gleisschotterfertiger abzuwerfen. An diesem ist ein Baggerarm zur Aufnahme des Schotter angeordnet, mit dem der Schotter einer Einbaueinheit an dem vorderen Ende des Schotterfertigers zugeführt wird, sodass der Schotterfertiger nicht über die Planumsschutzschicht, sondern über die fertige Schotterschicht fährt.

Aus DE 38 34 313 A1 sind ebenfalls ein Verfahren und eine Vorrichtung zur Herstellung eines Gleisschotterplanums unter Vermeidung von Beschädigungen an der Planumssschutzschicht durch Befahren bekannt. Auch diese Vorrichtung umfasst einen Schotterfertiger, vor dem ein separater, entkoppelter, vorlaufender PSS-Finisher angeordnet ist, bei dem die Einbaueinrichtung für das Unterbaumaterial bezüglich der Arbeitsrichtung hinter dem Rad- oder Raupenfahrwerk angeordnet ist. Auch hier weist der PSS-Finisher ein Förderband für Schotter auf, das sich von einem Aufnahmekasten am vorderen Ende nach hinten über das hintere Ende hinaus erstreckt. Der Schotterfertiger und PSS-Finisher werden mit einem bestimmten Abstand und in der gleichen Geschwindigkeit vorwärtsbewegt, sodass das Abwurfende des Förderbands oberhalb eines Aufnahmekastens des Schotterfertigers gehalten wird. Somit kann Schotter, der von einem LKW dem Aufnahmekasten des PSS-Finishers aufgegeben wird, über das Förderband des PSS-Finishers entgegen der Arbeitsrichtung dem Aufnahmekasten des Schotterfertigers während der Vorwärtsbewegung zugeführt werden.

Davon ausgehend liegt der Erfindung die Aufgabe zugrunde, eine verbesserte Vorrichtung zur Erstellung und/oder Sanierung eines aus einem Unterbau sowie aus einem Gleis bestehenden Bahnstrecke zu schaffen.

Die technische Lösung ist gekennzeichnet durch die Merkmale des Anspruchs 1.

Dadurch ist eine Vorrichtung unter Verwendung eines während der Arbeiten kontinuierlich fahrenden Arbeitszuges zur Erstellung und/oder Sanierung einer aus einem Unterbau sowie aus einem Gleis bestehenden Bahnstrecke geschaffen, mittels welchem der Einbau (sowie ggf. auch der Ausbau) von einer oder mehreren Unterbauschichten des Gleisunterbaus in Verbindung mit dem gleichzeitigen Gleiseinbau im kontinuierlichen Verfahren in eine Arbeitsrichtung möglich ist. Die Unterbauschichten betreffen dabei insbesondere die Kiesschicht (Planumsschutzschicht) sowie die darüber befindliche Schotterschicht. Mittels der erfindungsgemäßen Vorrichtung können jedoch auch weitere Unterbauschichten eingebaut werden. Ein erfindungsgemäßer Aspekt ist dabei, dass der - erste - Arbeitswagen im Kopfbereich des Arbeitszuges mit seinem Einbaufertiger hinsichtlich des eigentlichen Arbeitszuges separat und entkoppelt ist und - vor allem - nicht auf dem von ihm geschaffenen Unterbau fährt. Dadurch wird dieser Unterbau nicht beschädigt oder gar zerstört. Der Arbeitswagen mit dem Einbaufertiger kann dabei ein Rad- oder ein Raupenfahrwerk besitzen. Grundsätzlich ist es denkbar, dass ein Gerät, welches normalerweise für den Straßenbau eingesetzt wird, als Einbaufertiger für den Gleisbau eingesetzt wird.

Der besondere Vorteil der erfindungsgemäßen Vorrichtung besteht darin, dass die Abwicklung aller Baustufen in einer kontinuierlichen Einbaufolge erfolgt. Dies betrifft sowohl die Unterbauschichten des Unterbaus (also insbesondere Planumsschutzschicht und Schotter) sowie das darauf befindliche Gleis. Die Verwendung von straßengebundenen Fahrzeugen sowie von unterschiedlichen Einbaueinheiten ist dadurch umgangen. Die erfindungsgemäße Vorrichtung mit dem erfindungsgemäßen Arbeitszug schafft den Einbau der Unterbauschichten des Unterbaus sowie den Einbau der Gleise beim Streckenneubau oder bei einer Streckensanierung in einem kontinuierlichen Arbeitsgang aus einer vorgegebenen Arbeitsrichtung.

Ein weiterer Vorteil des erfindungsgemäßen maschinellen Einbaus von Unterbau und Gleis im kontinuierlichen und zusammenhängenden Arbeitsfortschritt ist die Erfüllung der neuesten Richtlinie für den Einbau der Unterbauschichten. Nach den Vorgaben dieser Richtlinie dürfen die neu eingebauten Kiesschichten der Planumsschutzschicht und die Schotterschichten nicht mit radbereiften Fahrzeugen (LKW, Bagger etc.) nach der Neuerstellung befahren werden, um die weiter aufbauenden Kies- und Schotterschichten sowie die Gleise für den Endzustand einzubauen. Dies liegt daran, dass die mit radbereiften Fahrzeugen befahrenen Untergrundschichten ansonsten bei der Aufbringung der neuen Schichten zerstört oder deformiert würden.

Die Erfindung ermöglicht somit als Zielsetzung der neuen Maschine den kontinuierlichen Einbau der erforderlichen Unterbauschichten sowie des neu einzubauenden Gleises in Reihung, ohne auf radbereifte Standardmaschinen zurückgreifen zu müssen. Der erfindungsgemäße Arbeitszug ermöglicht den Einbau der Materialien mit hochwertigen, vorlaufenden Fertigern, die sowohl die Breite als auch die Höhe der erforderlichen Unterbauschichten automatisch einbauen. Dabei wird die Mindestanforderung an den Arbeitszug erfüllt, zumindest den Schotter und die Gleise aus einer Arbeitsrichtung im kontinuierlichen Verfahren auf Neubaustrecken und Sanierungsstrecken hintereinander folgend einzubauen. Der grundlegende Erfindungsgedanke liegt somit im kontinuierlichen Vorbau von Unterbauschichten (und zwar unabhängig von der Anzahl dieser Unterbauschichten) und dem gleichzeitig kontinuierlichen Verlegen des Gleises in einem Arbeitsgang aus einer Arbeitsrichtung mittels vorgeschalteter, separat laufender oder gekoppelter Einbaufertiger zum präzisen Einbau verschiedener Unterbauschichten bei abgebauten oder nicht vorhandenem Gleis auf einer alten oder einer neuen Unterbautrasse für einen Gleistrassenneubau oder für eine Gleistrassensanierung jeglicher Art.

Zurückgegriffen wird bei dem Arbeitszug auf die Kombination von speziellen Schwellentransportwagen mit Förderbandtechnik unter Verwendung von Material-Förder-Silo-Wagen (sogenannte MFS-Wagen) sowie einem speziellen Modul zur Verlegung von Gleisen und der abschließenden Verwendung von speziellen vorlaufenden Einbaufertigern.

In einer Basisvariante ist dadurch die Möglichkeit des Schottereinbaus mit gleichzeitigem Gleiseinbau in kontinuierlicher Arbeitsweise geschaffen. Hierbei wird das Schottermaterial in Arbeitsrichtung des Arbeitszuges über die sogenannten MFS-Wagen zugeführt. Im Bereich der Schwellenwagen oder Jochwagen wird das Material bis zum Einbaumodul mit entsprechender Förderbandtechnik hindurchgefördert. Vom Gleisverlegemodul aus wird der Schotter in den oder die vorlaufenden Hochleistungsfertiger über entsprechende Förderbänder aufgegeben.

Es kann vorgesehen sein, dass die Einrichtung zum Einbau der Gleise sowie die Einrichtung bzw. die Einrichtungen zum Einbau der Materialschichten für den Unterbau jeweils einem oder mehreren Arbeitswagen zugeordnet sind. Dies bedeutet, dass die entsprechenden Arbeitswagen speziell für ihre jeweiligen Aufgaben ausgebildet sind. Diese Arbeitswagen können entsprechend den jeweiligen Bedürfnissen zusammengekoppelt werden und bilden dann Komponenten des Arbeitszuges.

Vorzugsweise können mehrere Einrichtungen (insbesondere in Form von entsprechenden mehreren Arbeitswagen) vorgesehen sein, um unterschiedliche Unterbauschichten einzubauen. Dies sind insbesondere die Kiesschicht (Planumsschutzschicht) sowie die darauf befindliche Schotterschicht. Andere oder weitere Schichten sind denkbar. Der Einbau dieser zwei (oder noch mehr) neuen Schichten sowie des neuen Gleises erfolgt - wie ausgeführt - erfindungsgemäß im kontinuierlichen Verfahren. Über entsprechende Transportbänder werden dabei die entsprechenden Materialien (Schotter, Kies etc.) von entsprechenden MFS-Wagen nach vorne gefördert und der entsprechenden Einrichtung bzw. dem entsprechenden Arbeitswagen zugeführt. Es ist lediglich erforderlich, in der Reihung der Maschinen bzw. Arbeitswagen entsprechende MFS-Wagen für diese zusätzliche Materialien einzureihen. Die Übergabe des zweiten Materialstromes innerhalb der Gesamtmaschinenreihung erfolgt hierbei über ein optional zwischengeschaltetes Übergabemodul auf zusätzliche Transportbänder der MFS-Wagen.

In einer weiteren Ausführungsform kann der zweite Arbeitswagen rückseitig und vorne jeweils ein Schienenlaufwerk und vorne zusätzlich ein vertikal verfahrbares Raupenfahrwerk haben.

Ferner kann der Arbeitszug zumindest zwischen den dritten Arbeitswagen zum Lagern und Zusammenbau der Komponenten für das Gleis und den dritten Arbeitswagen zum Lagern der Komponenten für den Unterbau einen Zwischenwagen aufweisrn, der in Längsrichtung verlaufende Förderbänder zur Materialübergabe hat.

Erfindungsgemäß ist vorgesehen, dass zum Einbau des Gleises diese als Joche eingebaut werden. Grundsätzlich ist es jedoch auch denkbar, dass der Einbau des Gleises optional mit Langschienen im Gleisvorbau durchgeführt werden kann. Hierzu werden die Schienen von der Maschine des Arbeitswagens ausgelegt und im Zuge der Vorbauleistung unter der Maschine mit Langschienen montiert.

Eine Weiterbildung der erfindungsgemäßen Vorrichtung schlägt für die Jocheinbauweise vor, dass in entsprechenden Arbeitswagen Schwellen und Schienen gelagert und diese zu Jochen zusammengebaut werden. Oder alternativ ist es denkbar, dass bereits vorgefertigte Joche auf entsprechenden Arbeitswagen gelagert werden.

Eine Weiterbildung der Vorrichtung schlägt vor, dass die Förderbänder zum Transportieren der Materialien der Arbeitswagen sowie des Zwischenwagens reversibel ausgebildet sind. Bei diesen Bändern kann es sich um Bodenförderbänder, Dachförderbänder sowie um endseitige Übergabeförderbänder und/oder seitliche Zusatzförderbänder handeln. Diese können beispielsweise auch paarweise als parallel zueinander verlaufende Doppel- oder auch als Dreifachförderbänder ausgebildet sein.

Eine Weiterbildung der erfindungsgemäßen Vorrichtung schlägt vor, dass zusätzlich vor dem zumindest einen ersten Arbeitswagen mit den Einbaueinrichtungen für die Unterbauschichten ein zusätzlicher - vierter - Arbeitswagen vorgeschaltet wird, welchem ausgebaute Materialien des Unterbaus aufgegeben werden können. Von dort aus werden die Materialien dann nach hinten zu entsprechenden MFS-Wagen transportiert und dort deponiert. Dazu weisen der erste und vierte Arbeitswagen Förderbänder auf, die sich von einer Aufgabestelle für ausgebaute Materialien des Unterbaus des vierten Arbeitswagens bis zu einem der Förderbänder des zweiten Arbeitswagens erstrecken, sodass die ausgebauten Materialien des Unterbaus über Förderbänder des zweiten und der dritten Arbeitswagen nach hinten zu einem der dritten Arbeitswagen transportiert werden können, der zumindest eine Aufarbeitungseinrichtung für ausgebauten Schotter aufweist und der vor, zwischen oder hinter den dritten Arbeitswagen zum Lagern und Transport der Komponenten für den Unterbau eingereiht ist.

Dieses erweiterte Verfahren ermöglicht somit nicht nur den kontinuierlichen Einbau mehrerer Unterbauschichten eines Gleisunterbaus im Zusammenhang mit dem gleichzeitigen Gleiseinbau im kontinuierlichen Verfahren, sondern ermöglicht vorab den Ausbau der zu ersetzenden Unterbauschichten. Konkret bedeutet dies, dass der auszubauende Schotter bei einer Gleisstreckensanierung von einem entsprechenden Ausbaumodul ausgebaut und einem entsprechenden Förderband zugeführt wird. Da die Förderbänder reversibel ausgebildet sind, kann jedes Förderband die Materialien nicht nur in Arbeitsrichtung, sondern auch umgekehrt transportieren. In diesem zweiten Fall wird somit der Altschotter mittels eines Baggers oder einer anderen Gerätschaft, wie z. B. Fräsen, Kettenförderer etc. auf einen Aufgabetrichter einer Zwischenmaschine mit entsprechendem Arbeitswagen oder aber direkt auf das nach hinten transportierende Förderband aufgegeben. Von hier aus wird dann der alte Schotter sowie ggf. andere Unterbauschichten durch die Maschinenreihung bis zu den entsprechenden MFS-Wagen durchgefördert. Das alte Material kann in diese MFS-Wagen eingefüllt werden, während das neue Material aus denselben oder aus anderen MFS-Wagen in Arbeitsrichtung der Einbaueinheit zugeführt wird. Dadurch ist ein gleichzeitiger Ausbau und Einbau von Bodenschichten möglich, und zwar erfindungsgemäß unter gleichzeitigem kontinuierlichen Einbau des Gleises.

Dabei kann der ausgebaute Schotter in entsprechenden Arbeitswagen mit entsprechenden Aufarbeitungseinrichtungen aufgearbeitet werden. Der alte Schotter wird somit zunächst ausgebaut. Anstelle der direkten Verladung und Abfuhr dieses Altschotters wird dieser in einer Schotteraufbereitungsanlage aufgearbeitet. Diese Aufarbeitung kann unterschiedliche Schritte beinhalten. So kann der Schotter beispielsweise gewaschen und gesiebt werden. Aber auch andere Behandlungsmethoden wie Brechen oder Schärfen können hier in entsprechenden Modulen erfolgen. Nach der Aufarbeitung des Schotters wird der nun wiederverwendbare Schotter der entsprechenden Einbaueinheit zugeführt, in welcher der Schotter als Recyclingschotter wieder eingebaut wird. Optional kann dem Recyclingschotter noch Neuschotter zugeführt werden. Die wiederverwendbaren Feinanteile der Schotterreinigung können bei Bedarf optional einem weiteren Aufarbeitungsmodul in der Maschinenreihung zugeführt und dem Kies für die Planumsschutzschicht für diese Unterbauschicht beigemischt werden. In diesem optionalen Aufbereitungsschritt können auch zusätzlich noch Bodenverbesserungsmaßnahmen durchgeführt werden. Durch Beigabe von Bodenverbesserungsmitteln und Zuschlagsstoffen kann hierbei eine gezielte Rezeptur und Sieblinie im Bereich der Kies- und Planumsschutzschichten optional hergestellt und eingebaut werden. Hierdurch ist eine Erhöhung in der Verwendung der Ausbaustoffe durch diese optionalen Erweiterungsmodule gewährleistet. Die Gesamtmaschine kann somit durch Erweiterungsmodule mit flexiblem und dem entsprechenden Bedarf gerechten Einsatz eine maximale Verwertung aller Ausbaustoffe erreichen. Nur die reinen Abfallstoffe müssen abgeführt und entsorgt werden. Es müssen dabei nur diejenigen Module mit den entsprechenden Arbeitswagen gereinigt werden, die den Neubau- und Sanierungsansprüchen der jeweiligen Gleisbaustrecke entsprechen. Die vorbeschriebenen Abfallstoffe werden in allen Ausführungsstufen in entgegengesetzter Richtung den MFS-Wagen für den Abtransport zum Lager zugeführt. Der Arbeitszug kann somit sowohl die Schottermassen ausbauen, reinigen und wiedereinbauen. Darüber hinaus kann der Arbeitszug im gleichen kontinuierlichen Verfahren in Arbeitsrichtung die Gleise einbauen. Lediglich die Reihung der Maschinenkomponenten und zusätzliche Verwendung eines eingliederbaren Reinigungsmoduls für den Schotter ist hierzu erforderlich.

Der wenigstens eine erste Arbeitswagen, der ein vorlaufender sowie entkoppelter Fertiger ist, baut das Material nach Höhe und Breite auf dem Kiesbett des Unterbaus kontinuierlich in der Vorwärtsbewegung des Arbeitszuges ein, und zwar in Abhängigkeit von der Einbaugeschwindigkeit des Gleiseinbaumoduls. Die Fertiger können hierbei optimal sowohl die Breite, die Höhe, die Neigung oder andere Profile (z. B. Mittenauskehrung oder Flankenprofile) automatisch über eine Lasersteuerung einbauen. Die Verdichtung kann ebenfalls optional über die Fertiger erfolgen. Auch eine optionale variable Profilierung der Oberfläche des Schotters ist möglich.

Durch eine optionale intelligente Verkupplung des Fertigers und des Gleiseinbaumoduls sowie der restlichen, nachfolgenden Maschinentechnik können sämtliche Einbaudaten automatisiert und kombiniert werden. Dies betrifft die Steuergeschwindigkeit des Einbaufertigers und des Gleiseinbaumoduls sowie deren Nachfolgemaschinen in verschiedenen variablen Abhängigkeiten, weiterhin die Steuergeschwindigkeit der Materialzuführung aller Maschinengruppen und Einzelbaugruppen in Abhängigkeit von der Fertigergeschwindigkeit oder umgekehrt, weiterhin die exakte Lage und Richtung des Schotterbettes in Abhängigkeit der nachfolgend einzubauenden Gleisachse und Gleisüberhöhung sowie schließlich die automatische Ausrichtung des Gleises in Abhängigkeit von der Erstellung des Schotterbettes und Kiesbettes.

Denkbare weitere Varianten und Optionen sehen die Anbringung von zusätzlichen Transportbändern an den Einzelkomponenten vor. Diese entsprechen hinsichtlich ihrer ablauftechnischen Funktionsweise der Anzahl der Materialschichten sowie Materialströmungen, welche für die Erstellung oder Sanierung der Bahnstrecke notwendig sind.

Ausführungsbeispiele eines erfindungsgemäßen Arbeitszuges mit entsprechenden Arbeitswagen zur Erstellung und/oder Sanierung einer aus einem Unterbau sowie aus einem Gleis bestehenden Bahnstrecke werden nachfolgend anhand der Zeichnungen beschrieben. In diesen zeigt:
- Fig. 1a: eine erste Variante des Arbeitszuges;
- Fig. 1b: ein Detailausschnitt aus dem Kopfbereich des Arbeitszuges in Fig. 1a;
- Fig. 1c: einen Querschnitt durch den Arbeitswagen zum Einbau der Gleise in Fig. 1b;
- Fig. 2a: eine zweite Variante des Arbeitszuges;
- Fig. 2b: ein Detailausschnitt aus dem Kopfbereich des Arbeitszuges in Fig. 2a;
- Fig. 2c: einen Querschnitt durch den Arbeitswagen zum Einbau der Gleise in Fig. 2b;
- Fig. 3a: eine dritte Variante des Arbeitszuges;
- Fig. 3b: ein Detailausschnitt aus dem Kopfbereich des Arbeitszuges in Fig. 3a;
- Fig. 3c: einen Querschnitt durch den Arbeitswagen zum Einbau der Gleise in Fig. 3b;
- Fig. 4a: eine nicht erfindungsgemäße vierte Variante des Arbeitszuges als Detailausschnitt aus dem Kopfbereich des Arbeitszuges;
- Fig. 4b: einen Querschnitt durch den Arbeitswagen zum Einbau der Gleise in Fig. 4a;
- Fig. 5: eine nicht erfindungsgemäße fünfte Variante des Arbeitszuges;
- Fig. 6: eine sechste Variante des Arbeitszuges;
- Fig. 7: eine Darstellung des Arbeitszuges im Bereich des Arbeitswagens zum Einbau des Gleises in verschiedenen Arbeitsschritten.

Die Fig. 1a bis 1c zeigen eine erste Variante eines Arbeitszuges zur Erstellung oder Sanierung einer Bahnstrecke. In Fig. 1a ist dabei der Arbeitszug übereinander in verschiedenen Abschnitten dargestellt. Die unterste Darstellung in Fig. 1a zeigt dabei den Kopfbereich des Arbeitszuges. Ein vergrößerter Detailausschnitt von diesem Kopfbereich zeigt Fig. 1b.

Die Bahnstrecke besteht grundsätzlich aus einem Unterbau 1 bestehend aus einer Schicht 2 aus Kies (Planumsschutzschicht) sowie darüber einer Schicht 3 aus Schotter. Darauf befindet sich dann das Gleis 4 aus Schwellen 5 mit darauf befindlichen Schienen 6.

Im Kopfbereich des Arbeitszuges (in der Zeichnung rechts) ist ein erster Arbeitswagen 7 vorgesehen. Dieser dient dem Einbau einer Schicht des Unterbaus 1, im vorliegenden Fall der Schicht 3 aus Schotter.

Hinter diesem ersten Arbeitswagen 7 befindet sich ein zweiter Arbeitswagen 8. Dieser dient dem Einbau der Gleise 4 in Form von Gleisjochen.

An diesen zweiten Arbeitswagen 8 schließen sich dritte Arbeitswagen 9 an, welche die unterschiedlichsten Aufgaben erfüllen. So dienen diese dritten Arbeitswagen 9 der Lagerung der Schwellen 5, Schienen 6 sowie ggf. der Joche, weiterhin der Lagerung der Materialien für den Unterbau 1, nämlich den Kies und den Schotter. Die letztgenannten Arbeitswagen sind dabei als sogenannte MFS-Wagen ausgebildet. Dabei können noch Zwischenwagen 10 vorgesehen sein, welcher der Übergabe der Materialien dienen.

Sämtliche Arbeitswagen 7, 8, 9 sowie Zwischenwagen 10 sind mit in Längsrichtung verlaufenden Förderbändern 11 ausgestattet. Bei diesen Förderbändern 11, welche reversibel ausgebildet sind, kann es sich um Bodenförderbänder, Dachförderbänder sowie endseitige Übergabeförderbänder handeln. Diese Förderbänder 11 können universell hinsichtlich ihrer Einstellungen und Transportwege eingestellt sein, um so einen optimalen Transport der Materialien zu gewährleisten. Auch können die Förderbänder 11 als parallel zueinander verlaufende Doppel- oder Dreifachförderbänder ausgebildet sein. Auch können seitliche Zusatzförderbänder vorgesehen sein.

Die Funktionsweise ist wie folgt:
Der Arbeitszug befindet sich in einer kontinuierlichen Vorwärtsbewegung. Der erste Arbeitswagen 7 am vorderen Kopfende dient dem Einbau des Schotters auf der darunter befindlichen Schicht 2 aus Kies. Zu diesem Zweck wird der Schotter von den hinteren, dritten Arbeitswagen 9 über die Förderbänder 11 nach vorne geführt, und zwar von den entsprechenden MFS-Wagen aus, durch die entsprechenden Arbeitswagen mit den Gleisen und den Gleisbestandteilen hindurch zu dem zweiten Arbeitswagen 8 für den Gleiseinbau. Das Schottermaterial wird schließlich dem ersten Arbeitswagen 7 aufgegeben und von diesem eingebaut.

Nach dem Einbau der Schicht 3 aus Schotter erfolgt im kontinuierlichen Vorlauf des Arbeitszuges im dahinter befindlichen Arbeitswagen 8 der Einbau der Gleise 4. Es handelt sich hier um einen speziellen Gleiseinbauwagen, welcher rückseitig auf den bereits verlegten Schienen fährt, während er vorne, wo sich noch keine Schienen befinden, mittels eines Raupenfahrwerks verfahrbar ist. Dieser vordere Bereich weist auch noch ein Schienenlaufwerk auf, welches dann eingesetzt wird, wenn das Raupenfahrwerk hochgefahren ist. Die durch diesen zweiten Arbeitswagen 8 eingebauten Gleise 4 sind mit ihren Bestandteilen, nämlich den Schwellen 5 und den Schienen 6 auf den dahinter befindlichen dritten Arbeitswagen 9 gelagert und werden bedarfsweise dem zweiten Arbeitswagen 8 zugeführt.

Die zweite Ausführungsvariante in Fig. 2a bis 2c unterscheidet sich von der ersten Ausführungsvariante dadurch, dass zwei erste Arbeitswagen 7 vorgesehen sind. Diese beiden ersten Arbeitswagen 7 dienen dem Einbau des Unterbaus 1. Dabei hat der vordere erste Einbauwagen 7 die Aufgabe, die Schicht 2 aus Kies einzubauen, während der dahinter befindliche erste Arbeitswagen 7 die Aufgabe hat, die darüber befindliche Schicht 3 aus Schotter einzubauen. Auch hier erfolgt die Zuführung des Kieses sowie des Schotters über entsprechende Förderbänder 11 von den entsprechenden dritten Arbeitswagen 9 aus.

Die Ausführungsvariante der Fig. 3a bis 3c basiert vom Grundprinzip her auf der ersten Ausführungsvariante. Der Unterschied besteht darin, dass vor dem ersten Arbeitswagen 7 am vorderen Kopfende noch ein vierter Arbeitswagen 12 vorgesehen ist. Wie die ersten Arbeitswagen 7 der beiden ersten Ausführungsvarianten ist auch dieser vierte Arbeitswagen 4 mit einem Rad- oder Raupenfahrwerk ausgestattet. Dieser vierte Arbeitswagen 12 dient der Aufnahme der ausgebauten Unterbauschicht (in diesem Fall Schotter) mittels eines Baggers 13. Andere Ausbaueinrichtungen statt eines Baggers 13 wie beispielsweise ein Kratzförderer sind denkbar. Das Grundprinzip besteht darin, dass der Bagger 13 oder eine andere Einrichtung den Schotter des Unterbaus 1 ausbaut und dem vierten Arbeitswagen 12 aufgibt. Von dort aus wird der Schotter nach hinten in die entsprechenden Arbeitswagen 9 mittels der Förderbänder 11 transportiert. Nach dem Ausbau kann dann entweder neuer Schotter oder recycleter Schotter über den ersten Arbeitswagen 7 wieder eingebaut werden.

Die nicht erfindungsgemäße vierte Ausführungsvariante der Fig. 4a und 4b sieht einen Kombinationsarbeitswagen 14 einerseits zum Einbau der Unterbauschicht und andererseits zum Einbau des Gleises 4 vor. Konkret sieht dies technisch so aus, dass der Kopfbereich dieses Kombinationsarbeitswagens 14 eine Art Schieber aufweist, welcher den davor aufgegebenen Schotter einebnet.

Die nicht erfindungsgemäße fünfte Variante in Fig. 5 basiert auf der vierten Ausführungsvariante. Bei dieser fünften Ausführungsvariante ist - wie bei der dritten Ausführungsvariante - ein vierter Arbeitswagen 12 vorgeschaltet, welcher der Aufnahme des mittels eines Baggers 13 oder dgl. ausgebauten Schotters dient, welcher nach hinten abtransportiert wird.

Die sechste Ausführungsvariante in Fig. 6 basiert auf der dritten Ausführungsvariante, und zwar indem der ausgebaute Schotter nach hinten in einen der dritten Arbeitswagen 9 transportiert wird. Diese weisen Aufarbeitungseinrichtungen 15 für den ausgebauten Schotter auf, in denen der Altschotter gewaschen, gesiebt, klassifiziert, gebrochen, geschärft etc. werden kann. Dieser recyclete Altschotter wird dann wieder nach vorne hin zum ersten Arbeitswagen 7 transportiert, wo er eingebaut wird.

Fig. 7 schließlich zeigt den speziellen zweiten Arbeitswagen 8 zum Einbau der Gleise 4. Dabei ist dargestellt, wie die Schwellen 5 sowie Schienen 6 auf entsprechenden dritten Arbeitswagen 9 gelagert und zu Gleisjochen zusammengefügt werden, welche dann mittels einer Portaleinrichtung des zweiten Arbeitswagens 8 auf dem Schotterbett eingebaut werden.

## Patentansprüche

1. Vorrichtung zur Erstellung und/oder Sanierung einer aus einem Unterbau (1) sowie aus einem Gleis (4) bestehenden Bahnstrecke in einer kontinuierlichen Vorwärtsbewegung, wobei die Vorrichtung mehrere, unterschiedliche Arbeitswagen zum Lagern, Transportieren sowie Einbau von Komponenten für den Unterbau (1) und das Gleis (4) aufweist, wobei die unterschiedlichen Arbeitswagen einen Arbeitszug bilden, der im - in Bewegungsrichtung gesehen - vorderen Kopfbereich wenigstens einen ersten Arbeitswagen (7) mit zumindest einer Einrichtung zum Einbau des Unterbaus (1) aufweist, wobei der wenigstens eine erste Arbeitswagen (7) zum Einbau des Unterbaus (1) bezüglich der dahinter befindlichen Arbeitswagen des Arbeitszuges ein vorlaufender, separater sowie entkoppelter Einbaufertiger ist, der ein Rad- oder Raupenfahrwerk aufweist, hinter dem - in Bewegungsrichtung gesehen -
die zumindest eine Einrichtung zum Einbau des Unterbaus (1) angeordnet ist, und wobei der Arbeitszug hinter dem wenigstens einen ersten Arbeitswagen (7) einen zweiten Arbeitswagen (8) mit zumindest einer Einrichtung zum Einbau des Gleises (4) und hinter dem zweiten Arbeitswagen (8) eine Mehrzahl von dritten Arbeitswagen (9) aufweist, die sich hinsichtlich ihrer Aufgabe zum Lagern und Transportieren der Komponenten für den Unterbau (1) und zum Lagern und Zusammenbau der Komponenten für das Gleis (4) unterscheiden,
wobei sich - in Bewegungsrichtung gesehen - nacheinander hinter dem zweiten Arbeitswagen (8) die dritten Arbeitswagen (9) zum Lagern und Zusammenbau der Komponenten für das Gleis (4) und die dritten Arbeitswagen (9) zum Lagern der Komponenten für den Unterbau (1) anschließen,
wobei alle dritten Arbeitswagen (9) und der zweite Arbeitswagen (8) Förderbänder (11) aufweisen, die sich längs entlang der dritten Arbeitswagen (9) und des zweiten Arbeitswagens (8) bis zu einem Abwurfende oberhalb des wenigstens einen ersten Arbeitswagens (7) zur Zufuhr der Komponenten für den Unterbau (1) von hinten von dem oder den dritten Arbeitswagen (9) zum Lagern der Komponenten für den Unterbau (1) aus nach vorne hin zu dem wenigstens einen ersten Arbeitswagen (7) erstrecken, und
wobei zumindest eine der Einbaueinrichtungen für das Gleis (4) eine Portaleinrichtung des zweiten Arbeitswagens (8) ist, mittels der im Betrieb Gleise (4) aus Gleisjochen eingebaut werden, die auf dritten Arbeitswagen (9) aus Schwellen (5) und Schienen (6) zusammengefügt werden, die auf den dritten Arbeitswagen (9) gelagert werden.

2. Vorrichtung nach Anspruch 1,
**dadurch gekennzeichnet,**
**dass** der Arbeitszug zumindest zwei erste Arbeitswagen (7) aufweist, von denen der vordere zumindest eine Einrichtung zum Einbau von Kies zu einer unter einer Schicht (3) aus Schotter befindlichen Unterbauschicht (2) und der dahinter angeordnete erste Arbeitswagen (7) zumindest eine Einrichtung zum Einbau der Schotterschicht (3) aufweist, wobei die zumindest zwei ersten Arbeitswagen (7) Förderbänder (11) zur entsprechenden Zuführung des Kieses sowie des Schotters von den entsprechenden dritten Arbeitswagen (9) aufweisen.

3. Vorrichtung nach einem der vorhergehenden Ansprüche,
**dadurch gekennzeichnet,**
**dass** der zweite Arbeitswagen (8) rückseitig und vorne jeweils ein Schienenlaufwerk und vorne zusätzlich ein vertikal verfahrbares Raupenfahrwerk aufweist.

4. Vorrichtung nach einem der Ansprüche 1 bis 3,
**dadurch gekennzeichnet,**
**dass** der Arbeitszug zumindest zwischen den dritten Arbeitswagen (9) zum Lagern und Zusammenbau der Komponenten für das Gleis (4) und den dritten Arbeitswagen (9) zum Lagern der Komponenten für den Unterbau (1) einen Zwischenwagen (10) aufweist, der in Längsrichtung verlaufende Förderbänder (11) zur Materialübergabe aufweist.

5. Vorrichtung nach Anspruch 4,
**dadurch gekennzeichnet,**
**dass** die Förderbänder (11) der dritten Arbeitswagen (9), des zweiten Arbeitswagens (8) und des Zwischenwagens (10) reversibel ausgebildete Bodenförderbänder, Dachförderbänder, endseitige Übergabeförderbänder und/oder seitliche Zusatzförderbänder sind, und/oder als parallel zueinander verlaufende Doppel- oder Dreifachförderbänder ausgebildet sind.

6. Vorrichtung nach einem der vorhergehenden Ansprüche,
**dadurch gekennzeichnet,**
**dass** dem wenigstens einen ersten Arbeitswagen (7) des Arbeitszuges vor Kopf zumindest ein vierter Arbeitswagen (12), vorgeschaltet ist, wobei der wenigstens eine erste und der vierte Arbeitswagen (7,12) Förderbänder (11) aufweisen, die sich von einer Aufgabestelle für ausgebaute Materialien des Unterbaus des vierten Arbeitswagens (12) bis zu einem der Förderbänder (11) des zweiten Arbeitswagens (8) erstrecken, sodass die ausgebauten Materialien des Unterbaus über Förderbänder (11) des zweiten und der dritten Arbeitswagen (11) nach hinten zu einem der dritten Arbeitswagen (9) transportierbar sind, der zumindest eine Aufarbeitungseinrichtung (15) für ausgebauten Schotter aufweist und der vor, zwischen oder hinter den dritten Arbeitswagen (9) zum Lagern und Transport der Komponenten für den Unterbau (1) eingereiht ist.

7. Vorrichtung nach einem der vorhergehenden Ansprüche,
**dadurch gekennzeichnet,**
**dass** der wenigstens eine erste Arbeitswagen (7) zum Einbau des Unterbaus (1), der ein vorlaufender, separater sowie entkoppelter Einbaufertiger ist,
- eine Lasersteuerung zum automatischen Einbau einer Breite, einer Höhe, einer Neigung oder anderer Profile des Unterbaus (1) aufweist, und/oder
- eine Einrichtung zum Verdichten des Unterbaus (1) aufweist, und/oder
- steuerungstechnisch mit dem zweiten Arbeitswagen (8) und den restlichen, nachfolgenden Arbeitswagen (9) zur Automatisierung und Kombination sämtlicher Einbaudaten verkuppelt ist, umfassend eine Steuergeschwindigkeit des wenigstens einen ersten Arbeitswagens (7) und des zweiten Arbeitswagens (8) sowie der nachfolgenden Arbeitswagen (9), eine Steuergeschwindigkeit der Materialzuführung aller Maschinengruppen und Einzelbaugruppen in Abhängigkeit von der Fertigergeschwindigkeit oder umgekehrt, eine exakte Lage und Richtung des Schotterbettes in Abhängigkeit der nachfolgend einzubauenden Gleisachse und Gleisüberhöhung sowie eine automatische Ausrichtung des Gleises in Abhängigkeit von der Erstellung des Schotterbettes und Kiesbettes.

## Claims

1. A device for the construction and/or renovation of a railway track consisting of a foundation (1) as well as a track (4) in a continuous forward motion,
wherein the device has a plurality of different work wagons for storing, transporting and installing components for the foundation (1) and the track (4),
wherein the different work wagons form a work train which, as seen in the direction of motion, has in its forward head region at least one first work wagon (7) with at least one assembly for installing the foundation (1),
wherein the at least one first work wagon (7) for installing the foundation (1) is a separate and decoupled installing unit which is a leading wagon with regard to the work wagons of the work train following it and has a wheel or crawler chassis, with the at least one assembly for installing the foundation (1) being arranged behind said installing unit, as seen in the direction of motion, and
wherein the work train has a second work wagon (8) with at least one assembly for installing the track (4) behind said at least one first work wagon (7) and a plurality of third work wagons (9) behind said second work wagon (8), which plurality of third work wagons (9) differ with regard to their task of storing and transporting the components for the foundation (1) and of storing and assembling the components for the track (4),
wherein, as seen in the direction of motion, the third work wagons (9) for storing and assembling the components for the track (4) and the third work wagons (9) for storing the components for the foundation (1) successively follow the second work wagon (8),
wherein all of the third work wagons (9) and the second work wagon (8) have conveyor belts (11) which, starting from the third work wagon (9) or the third work wagons (9) for storing the components for the foundation (1), extend from back to front to the at least one first work wagon (7) in a longitudinal direction along the third work wagons (9) and the second work wagon (8) all the way to a head end above the at least one first work wagon (7) for supplying the components for the foundation (1), and
wherein at least one of the installation assemblies for the track (4) is a portal assembly of the second work wagon (8), said portal assembly being used during operation to install tracks (4) consisting of track panels which are assembled from sleepers (5) and rails (6) on third work wagons (9), said sleepers (5) and rails (6) being stored on the third work wagons (9).

2. The device according to claim 1,
**characterised in that**
the work train has at least two first work wagons (7), the front one of which has at least one assembly for installing gravel to obtain a foundation layer (2) located below a layer (3) of crushed stones, and the first work wagon (7) arranged behind said front one has at least one assembly for installing the layer (3) of crushed stones, wherein the at least two first work wagons (7) have conveyor belts (11) for respectively supplying the gravel and the crushed stones from the respective third work wagons (9).

3. The device according to any one of the preceding claims,
**characterised in that**
the second work wagon (8) has a rail travelling gear at its rear and its front and, in addition, a vertically displaceable crawler chassis at its front.

4. The device according to at least any one of claims 1 to 3,
**characterised in that**
the work train has an intermediate wagon (10) at least between the third work wagons (9) for storing and assembling the components for the track (4) and the third work wagons (9) for storing the components for the foundation (1), said intermediate wagon (10) having conveyor belts (11) for transferring material, said conveyor belts (11) extending in longitudinal direction.

5. The device according to claim 4,
**characterised in that**
the conveyor belts (11) of the third work wagons (9), the second work wagon (8) and the intermediate wagon (10) are reversibly formed floor conveyor belts, roof conveyor belts, end-sided transfer conveyor belts and/or lateral additional conveyor belts, and/or are formed as double or triple conveyor belts running parallel to each other.

6. The device according to any one of the preceding claims,
**characterised in that**
at least one fourth work wagon (12) is connected upstream and ahead of the at least one first work wagon (7) of the work train, wherein the at least one first and the fourth work wagons (7, 12) have conveyor belts (11) which extend from a loading point for removed materials of the foundation of the fourth work wagon (12) to one of the conveyor belts (11) of the second work wagon (8), with the result that the removed materials of the foundation can be transported backwards to one of the third work wagons (9) via conveyor belts (11) of the second and third work wagons (11), said one of the third work wagons (9) having at least one recycling assembly (15) for removed crushed stones and being disposed in front of, between or behind the third work wagons (9) for storing and transporting the components for the foundation (1).

7. The device according to any one of the preceding claims,
**characterised in that**
the at least one first work wagon (7) for installing the foundation (1), which is a leading, separate and decoupled installing unit,
- has a laser control for automatically installing a width, a height, a slope or other sections of the foundation (1), and/or
- has an assembly for compacting the foundation (1), and/or
- is, in terms of control, coupled to the second work wagon (8) and the remaining following work wagons (9) for automating and combining all installation data, comprising a control velocity of the at least one first work wagon (7) and the second work wagon (8) as well as the following work wagons (9); a control velocity of the material supply of all machine groups and individual assemblies as a function of the velocity of the installing unit or vice versa; an exact position and direction of the crushed stone bed as a function of the subsequently to be installed track axle and track cant; as well as an automatic alignment of the track as a function of the construction of the crushed stone bed and the gravel bed.

## Revendications

1. Dispositif pour la création et/ou l'assainissement d'une ligne ferroviaire constituée d'une infrastructure (1) ainsi que d'une voie ferrée (4) dans un mouvement avant continu, dans lequel le dispositif présente plusieurs wagons de travail différents pour le stockage, le transport ainsi que l'encastrement de composants pour l'infrastructure (1) et la voie ferrée (4), dans lequel les différents wagons de travail forment un train de travail qui présente dans la région de tête avant, vue dans la direction de mouvement, au moins un premier wagon de travail (7) avec au moins une installation pour l'encastrement de l'infrastructure (1), dans lequel l'au moins un premier wagon de travail (7) pour l'encastrement de l'infrastructure (1) par rapport aux wagons de travail du train de travail se trouvant derrière lui est un wagon finisseuse en tête, séparé ainsi que désaccouplé qui présente un mécanisme de roulement à roues ou chenilles derrière lequel, vu dans la direction de mouvement, l'au moins une installation pour l'encastrement de l'infrastructure (1) est disposée, et dans lequel le train de travail présente derrière l'au moins un premier wagon de travail (7) un deuxième wagon de travail (8) avec au moins une installation pour l'encastrement de la voie ferrée (4) et derrière le deuxième wagon de travail (8) une pluralité de troisièmes wagons de travail (9) qui se différencient en ce qui concerne leur fonction pour le stockage et le transport des composants pour l'infrastructure (1) et pour le stockage et l'assemblage des composants pour la voie ferrée (4),
dans lequel les troisièmes wagons de travail (9) pour le stockage et l'assemblage des composants pour la voie ferrée (4) et les troisièmes wagons de travail (9) pour le stockage des composants pour l'infrastructure (1) se joignent les uns après les autres derrière le deuxième wagon de travail (8), vu dans la direction de mouvement,
dans lequel tous les troisièmes wagons de travail (9) et le deuxième wagon de travail (8) présentent des bandes transporteuses (11) qui s'étendent en longueur le long des troisièmes wagons de travail (9) et du deuxième wagon de travail (8) jusqu'à une extrémité de déchargement au-dessus de l'au moins un premier wagon de travail (7) pour l'apport des composants pour l'infrastructure (1) de l'arrière par le ou les troisièmes wagons de travail (9) pour le stockage des composants pour l'infrastructure (1) en partant de l'avant vers l'au moins un premier wagon de travail (7), et
dans lequel au moins une des installations d'encastrement pour la voie ferrée (4) est une installation de portique du deuxième wagon de travail (8) au moyen de laquelle des voies ferrées (4) constituées d'éléments de voie préfabriqués sont encastrées en service, lesquelles sont assemblées à partir de traverses (5) et de rails (6) sur des troisièmes wagons de travail (9), lesquels traverses (5) et rails (6) sont stockés sur les troisièmes wagons de travail (9).

2. Dispositif selon la revendication 1,
**caractérisé en ce**
**que** le train de travail présente au moins deux premiers wagons de travail (7) parmi lesquels le wagon avant présente au moins une installation pour l'encastrement de gravillon à une couche d'infrastructure (2) se trouvant sous une couche (3) de ballast et le premier wagon de travail (7) disposé derrière lui présente au moins une installation pour l'encastrement de la couche de ballast (3), dans lequel les au moins deux premiers wagons de travail (7) présentent des bandes transporteuses (11) pour l'amenée correspondante du gravillon ainsi que du ballast par les troisièmes wagons de travail correspondants (9).

3. Dispositif selon une des revendications précédentes,
**caractérisé en ce**
**que** le deuxième wagon de travail (8) présente du côté arrière et à l'avant à chaque fois un train de roulement ferroviaire et en plus à l'avant un mécanisme de roulement à chenilles pouvant être déplacé verticalement.

4. Dispositif selon une des revendications 1 à 3,
**caractérisé en ce**
**que** le train de travail présente au moins entre les troisièmes wagons de travail (9) pour le stockage et l'assemblage des composants pour la voie ferrée (4) et les troisièmes wagons de travail (9) pour le stockage des composants pour l'infrastructure (1) un wagon intermédiaire (10) qui présente des bandes transporteuses (11) pour le transfert de matériau s'étendant dans la direction longitudinale.

5. Dispositif selon la revendication 4,
**caractérisé en ce**
**que** les bandes transporteuses (11) des troisièmes wagons de travail (9), du deuxième wagon de travail (8) et du wagon intermédiaire (10) sont des bandes transporteuses au sol, bandes transporteuses de toit, bandes transporteuses de transfert terminales et/ou bandes transporteuses supplémentaires latérales réalisées de manière réversible, et/ou sont réalisées en tant que bandes transporteuses doubles ou triples s'étendant parallèlement les unes aux autres.

6. Dispositif selon une des revendications précédentes,
**caractérisé en ce**
**qu'**au moins un quatrième wagon de travail (12) est monté en amont de l'au moins un premier wagon de travail (7) du train de travail avant la tête, dans lequel l'au moins un premier et le quatrième wagons de travail (7, 12) présentent des bandes transporteuses (11) qui s'étendent d'un point de départ pour des matériaux démontés de l'infrastructure du quatrième wagon de travail (12) jusqu'à une des bandes transporteuses (11) du deuxième wagon de travail (8) de sorte que les matériaux démontés de l'infrastructure peuvent être transportés par le biais de bandes transporteuses (11) du deuxième et des troisièmes wagons de travail (8,9) vers l'arrière vers un des troisièmes wagons de travail (9) qui présente au moins une installation de retraitement (15) pour du ballast démonté et qui est inséré avant, entre ou derrière les troisièmes wagons de travail (9) pour le stockage et le transport des composants pour l'infrastructure (1).

7. Dispositif selon une des revendications précédentes,
**caractérisé en ce**
**que** l'au moins un premier wagon de travail (7) pour l'encastrement de l'infrastructure (1) qui est un wagon finisseuse en tête, séparé ainsi que désaccouplé,
- présente une commande laser pour l'encastrement automatique d'une largeur, d'une hauteur, d'une inclinaison ou d'autres profils de l'infrastructure (1), et/ou
- présente une installation pour la compression de l'infrastructure (1), et/ou
- est accouplé en matière de commande au deuxième wagon de travail (8) et aux wagons de travail restants subséquents (9) pour l'automatisation et la combinaison de l'ensemble des données d'encastrement, comprenant une vitesse de commande de l'au moins un premier wagon de travail (7) et du deuxième wagon de travail (8) ainsi que des wagons de travail subséquents (9), une vitesse de commande de l'amenée de matériau de tous les groupes de machines et sous-groupes individuels en fonction de la vitesse de finisseuse ou inversement, une position et direction exactes du lit de ballast en fonction de l'axe de voie et du dévers de voie à encastrer ci-après ainsi qu'un alignement automatique de la voie ferrée en fonction de la création du lit de ballast et lit de gravillon.
